# EUROPÄISCHE PATENTANMELDUNG

(11) **EP 2 425 928 A1**
(43) Veröffentlichungstag der Anmeldung: **07.03.2012**
(21) Anmeldenummer: 10175474.5
(22) Anmeldetag: 06.09.2010
(51) Int. Cl.: B24B 41/04, F16F 15/04

(54) **Flansch zur Montage eines Werkzeuges an einer Spindel**

(71) Anmelder: WENDT GmbH, D-40670 Meerbusch (DE)
(72) Erfinder: Voigt, Klaus, 42857 Remscheid (DE)
(74) Vertreter: DR. STARK & PARTNER

(57) **Zusammenfassung**

Die Erfindung betrifft einen Flansch zur Montage eines Werkzeuges an einer Spindel, wobei der Flansch im montierten Zustand mit dem einen Ende mit einer Spindel zusammenwirkt und im Bereich des anderen gegenüberliegenden Endes eine orthogonal zur Drehachse des Flansches ausgerichtete Aufnahmefläche aufweist, an der im montierten Zustand das Werkzeug anliegt. Um einen Flansch anzugeben, der die Bearbeitung auch von dünnen, aus einem spröden Material bestehenden Gegenständen, durch ein rotierendes Werkzeug, insbesondere eine Schleifscheibe, erlauben, soll der Flansch zur Dämpfung von Schwingungen zumindest einen Teilbereich aufweisen, der sich über die komplette Querschnittfläche des Flansches erstreckt und aus einem schwingungsdämpfenden Material besteht.

## Beschreibung

Die Erfindung betrifft einen Flansch zur Montage eines Werkzeuges, insbesondere Schleifwerkzeuges, wie z. B. einer Schleifscheibe, an einer Spindel, wobei der Flansch im montierten Zustand mit dem einen Ende mit einer Spindel zusammenwirkt und im Bereich des anderen gegenüberliegenden Endes eine orthogonal zur Drehachse des Flansches ausgerichtete Aufnahmefläche aufweist, an der im montierten Zustand das Werkzeug anliegt.

Werkzeuge in Form von Schleifscheiben werden in der Praxis eingesetzt, um beispielweise die Ränder von Gegenständen, die aus spröden Werkstoffen bestehen, durch Schleifen zu bearbeiten. Bei einem solchen Gegenstand handelt es sich beispielsweise um eine Scheibe, wie eine Windschutzscheibe eines Kraftfahrzeuges.

Nachteilig ist, dass bei der Bearbeitung beispielsweise einer Scheibe in dem Werkzeug Schwingungen entstehen können, was ein unrunden und unruhigen Lauf des Werkzeuges zur Folge hat. Eine Bearbeitung der Randbereiche von Gegenständen insbesondere von Dicken von weniger als 3 mm ist daher nicht mehr möglich, da es in Folge der Schwingung zu Ausplatzern im Randbereich des zu bearbeitenden Gegenstandes führen kann.

Aufgabe der Erfindung ist es, die vorgenannten Nachteile zu vermeiden und einen Flansch anzugeben, der die Bearbeitung auch von dünnen, aus einem spröden Material bestehenden Gegenständen, durch ein rotierendes Werkzeug, insbesondere eine Schleifscheibe, erlauben.

Diese Aufgabe wird dadurch gelöst, dass der Flansch zur Dämpfung von Schwingungen zumindest einen Teilbereich aufweist, der sich über die komplette Querschnittfläche des Flansches erstreckt und der aus einem schwingungsdämpfenden Material besteht. Der Flansch kann beispielsweise aus Metall, insbesondere aus Stahl, bestehen.

Durch das schwingungsdämpfende Material des Teilbereichs werden eventuell entstandene Schwingungen in dem Teilbereich abgebaut. Damit werden weder entstandene Schwingungen von der Spindel auf das Werkzeug noch umgekehrt von dem Werkzeug auf die Spindel übertragen.

Damit ist auch eine Bearbeitung von Kantenbereichen dünner Gegenstände möglich, da das Werkzeug ruhiger läuft und insoweit ein Ausplatzen des Randbereichs vermieden wird. Als schwingungsdämpfende Materialien sind solche Material einsetzbar, die eine hinreichende Steifheit zur Übertragung eines Drehmoment aufweisen und die hinreichend auf Biegung beanspruchbar sind. Bei Verwendung des Flansches in Verbindung mit einem Kühlmittel muss auch eine Beständigkeit gegen das eingesetzte Kühlmittel bzw. Kühlmedium bestehen. Als Material für zumindest einen Teilbereich ist beispielsweise ein hochfester Kunststoff denkbar.

Es bietet sich an, wenn zumindest ein Teilbereich aus einem Verbundwerkstoff besteht. Ein Verbundwerkstoff weist eine höhere Eigenfrequenz im Vergleich zu Stahl auf, so dass Schwingungen entsprechend gut in dem Teilbereich abgebaut werden. Der Verbundwerkstoff kann aus zwei oder mehr verbundenen Materialien bestehen. Die Verbindung der Materialien untereinander kann durch Stoff- oder Formschluss oder eine Kombination von beidem erfolgen. Besonders geeignet sind Faserverbundstoffe, wie Kohlenstofffaserverbundstoffe. Bei Faserverbundwerkstoffen sind kleine Teilchen und/oder Fasern in eine Matrix, wie beispielsweise in eine Epoxidmatrix, eingebettet. Die Fasern können in einer oder mehreren bestimmten Richtungen verlaufen. Faserverbundwerkstoffe können auch schichtweise hergestellt werden. Insoweit kann auch zumindest ein Teilbereich aus einem Kunststoff oder einem Kunststoff-Verbundwerkstoff bestehen.

Zumindest ein Teilbereich kann gleichzeitig die Aufnahmefläche für das anzubringende Werkzeug bilden. Bei einem solchen Ausführungsbeispiel stellt der Teilbereich gleichzeitig die Aufnahmefläche des Flansches dar. Der Teilbereich kann entweder an einem herkömmlichen Flansch angeflanscht sein. Selbstverständlich ist es aber auch möglich, dass ein herkömmlicher Flansch vor Anbringen des Teilbereiches in der Länge so verkürzt wird, dass nach dem Anbringen des Teilbereichs der Flansch die gleiche Länge wie ein herkömmlicher Flansch aufweist. Dann ist der erfindungsgemäße Flansch ohne bauliche Veränderungen in einer herkömmlichen Bearbeitungsmaschine einsetzbar.

Bei einem bevorzugten Ausführungsbeispiel kann der Flansch zwei Flanschbereiche, zwischen denen zumindest ein Teilbereich angeordnet ist, aufweisen. Bei einem solchen Ausführungsbeispiel schließt sich in Längsstreckung des Flansches gesehen, das heißt in Richtung der Drehachse gesehen, an den ersten Flanschbereich ein Teilbereich an. An diesen Teilbereich schließt sich dann der zweite Flanschbereich an, so dass damit in Längserstreckung des Flansches gesehen die beiden Flanschbereiche durch den Teilbereich voneinander getrennt sind. Bei solchem Ausführungsbeispiel bilden die beiden Flanschbereiche die beiden Enden des Flansches selbst. Vorzugsweise hat der erfindungsgemäße Flansch die gleiche Länge wie ein herkömmlicher Flansch. Dann ist der erfindungsgemäße Flansch ohne bauliche Veränderungen in einer herkömmlichen Bearbeitungsmaschine einsetzbar.

Die Flanschbereiche sind beispielsweise aus Stahl gefertigt. Der Teilbereich ist in konstruktiver Hinsicht, d.h. beispielsweis in Bezug auf die Dicke oder die anderen Abmessungen, so ausgebildet, dass die beiden Flanschbereichen sich nicht berühren.

Zumindest ein Teilbereich und der angrenzende Flansch bzw. ein angrenzender Flanschbereich können durch Verkleben miteinander verbunden sein.

Es bietet sich an, wenn jeder Teilbereich gegenüber dem angrenzenden Flansch bzw. einem angrenzenden Flanschbereich durch wenigstens einen, vorzugsweise parallel zur Drehachse des Flansches ausgerichteten, Stift gesichert ist. Die Dicke d des Teilbereichs ist dabei so gewählt, dass jeder Stift mit seiner einen Teillänge in den Teilbereich und mit seiner verbleibenden Teillänge nur noch in den betreffenden Flanschbereich hineinragt. Vorzugsweise sind mehrere konzentrisch verteilt über den Umfang angeordnete Stifte vorgesehen.

Zur Zentrierung des Teilbereiches gegenüber dem angrenzenden Flansch bzw. einem angrenzenden Flanschbereich bietet sich an, wenn der Teilbereich einen gegenüber der Kontaktfläche vorstehenden, vorzugsweise zylindrisch ausgebildeten und vorzugsweise konzentrisch zur Drehachse des Flansches ausgerichteten, Zentriervorsprung aufweist, der in eine korrespondierende Ausnehmung des Flansches bzw. des Flanschbereiches eingreift.

Auch kann zur Zentrierung des Teilbereiches gegenüber dem angrenzenden Flansch bzw. einem angrenzenden Flanschbereich der Flansch bzw. der Flanschbereich einen gegenüber der Kontaktfläche vorstehenden, vorzugsweise zylindrisch ausgebildeten und vorzugsweise konzentrisch zur Drehachse des Flansches ausgerichteten, Zentriervorsprung aufweisen, der in eine korrespondierende Ausnehmung des Teilbereiches eingreift.

Um den Austausch eines Werkzeuges zu erleichtern, bietet es sich an, dass zur Zentrierung des Werkzeuges gegenüber der Aufnahmefläche des Flansches die Aufnahmefläche einen gegenüber der Aufnahmefläche vorstehenden, vorzugsweise zylindrisch ausgebildeten und vorzugsweise konzentrisch zur Drehachse des Flansches ausgerichteten, Zentrierbereich aufweist, der in eine korrespondierende werkzeugseitige Ausnehmung eingreift. Selbstverständlich ist auch eine umgekehrte Anordnung von Zentrierbereich und Ausnehmung möglich.

Zur axialen Sicherung des Flansches bietet sich an, wenn zumindest eine Verschraubung, insbesondere eine als Mittelbohrung, in die eine Schraube eindrehbar ist, ausgebildete Verschraubung, vorgesehen ist. Vorzugsweise ist die Verschraubung mittig angeordnet. Besteht der erfindungsgemäße Flansch aus zwei Flanschbereichen und einem dazwischen angeordneten Teilbereich, bietet sich an, wenn in dem spindelseitigen Flanschbereich ein Gewinde und in dem werkstücksseitigen Flanschbereich sowie in dem Teilbereich eine als Durchgangsbohrung ausgebildete Mittelbohrung für eine Schraube vorgesehen sind.

Um eine Übertragung von Schwingungen von dem werkstücksseitigen Flanschbereich auf den spindelseitigen Flanschbereich oder auch umgekehrt zu verhindern, ist zwischen einer orthogonal zur Drehachse ausgerichteten Spannfläche des Schraubenkopfes und einer entsprechenden Wirkfläche des werkstückseitigen Flanschbereiches eine dämpfende Unterlegscheibe vorgesehen.

Vorteilhafterweise kann zu diesem Zweck der Schraube eine dämpfende Unterlegscheibe zugeordnet sein, durch welche die Schraube durchgeführt ist. Auch kann die Schraube insoweit im Kontaktbereich an der Unterseite des Schraubenkopfes aus einem dämpfenden Material bestehen oder mit einem dämpfenden Material versehen ist.

Die einzige Figur zeigt einen erfindungsgemäßen Flansch, der in dem dargestellten Ausführungsbeispiel aus zwei endseitig angeordneten Flanschbereichen 1, 2 und einem zwischen den beiden Flanschbereichen 1, 2 befindlichen Teilbereich 3 besteht. Beabstandet zu dem Flansch ist ein als Schleifscheibe ausgebildetes Werkzeug 4 dargestellt.

Wie der Zeichnung zu entnehmen ist, erstreckt sich der Teilbereich 3 über die komplette Querschnittsfläche des Flansches. Der Teilbereich 3 besteht beispielsweise aus einem Verbundwerkstoff, während die beiden Flanschbereiche 1, 2 beispielsweise aus Stahl gefertigt sind. Beide Flanschbereiche 1, 2 werden von dem Teilbereich 3 in Längserstreckung des Flansches gesehen voneinander getrennt.

Der in der Figur dargestellte linke Flanschbereich 1 ist an einer Spindel 5 befestigt. Die Spindel 5 weist im Bereich ihres freien Endes eine mittig konisch zusammenlaufende Aufnahme 6 auf. In diese Aufnahme 6 wird das konisch zusammenlaufende freie Ende des linken Flanschbereiches 1 eingeführt wird.

Über einen nicht näher dargestellten Spannzapfen, der sich in einer Ausnehmung 7 des Flanschbereiches 1 und der Spindel 5 befindet, wird der Flansch in axialer Richtung in Richtung des Pfeils 8 gegen eine Plananlage 9 der Spindel 5 gezogen.

Im Bereich des der Spindel 5 gegenüberliegenden Endes weist der Flanschbereich 1 eine Kontaktfläche 10 auf. Zur Zentrierung des angrenzenden Teilbereichs 3 ist ein gegenüber der Kontaktfläche 10 vorstehender, zylindrisch ausgebildeter und konzentrisch zur Drehachse 11 des Flansches ausgerichteter Zentriervorsprung 12 vorgesehen, der in eine korrespondierende Ausnehmung 13 des Teilbereichs 3 eingreift.

Für eine Zentrierung des Teilbereichs 3 gegenüber dem in der Figur rechts dargestellten zweiten Flanschbereiches 2 weist der Teilbereich 3 auf seiner entsprechenden Kontaktfläche 14 einen vorstehenden, zylindrisch ausgebildeten und konzentrisch zur Drehachse 11 des Flansches ausgerichteten Zentriervorsprung 15 auf, der in eine korrespondierende Ausnehmung 16 des rechten Flanschbereichs 2 eingreift, der zur Werkzeugaufnahme dient.

Im Bereich seiner beiden Kontaktflächen 10, 14 ist der Teilbereich 3 mit dem jeweiligen benachbarten Flanschbereich 1, 2 verklebt.

Um einen hinreichendes Drehmoment übertragen zu können, ist der Teilbereich 3 gegenüber dem jeweiligen angrenzenden Flanschbereich 1, 2 durch parallel zur Drehachse 11 des Flansches ausgerichtete Stifte 17 gesichert, die in entsprechende Bohrungen 18 in dem Teilbereich 3 und den Flanschbereichen 1 bzw. 2 eingeführt sind. Die Länge der Stifte 17 ist so gewählt, dass der Stift 17 mit einer Teillänge in den Teilbereich 3 und mit der verbleibenden anderen Teillänge nur noch in den betreffenden Flanschbereich 1 oder 2 hineinragt.

Zur axialen Sicherung ist eine Mittelbohrung 26 vorgesehen, in die eine Schraube 19 eingeschraubt ist. Im Bereich des spindelseitigen Flanschbereiches 1 weist die Mittelbohung 26 ein Gewinde 27 auf. In dem werkstücksseitigen Flanschbereich 2 sowie in dem Teilbereich 3 ist die Mittelbohrung 26 als Durchgangsbohrung ausgebildet. Wie der Zeichnung zu entnehmen ist, ist der Schraubenkopf 20 in dem rechten werkzeugseitigen Flanschbereich 2 versenkt. Zwischen der orthogonal zur Drehachse 11 ausgerichteten Spannfläche des Schraubenkopfes 20 und der entsprechenden Wirkfläche des Flanschbereiches 2 ist eine dämpfende Unterlegscheibe 21 vorgesehen.

Aufgrund der erfindungsgemäßen Ausgestaltung ist eine "Stahl/Stahl"-Verbindung zwischen den beiden Flanschbereichen 1, 2 unterbunden. Die Dicke d des Teilbereiches 3 kann beliebig eingestellt werden. Die Dicke d ist zumindest größer als die längste Teillänge eines Stiftes 17, der in den Teilbereich 3 hineinragt.

Das Werkzeug 4 besteht in dem dargestellten Ausführungsbeispiel aus einer Schleifscheibe, die für die Zentrierung eine entsprechende werkzeugseitige Ausnehmung 22 ausweist. Die werkzeugseitige Ausnehmung 22 wirkt mit einem gegenüber einer Aufnahmefläche 23 vorstehenden, zylindrisch ausgebildeten und konzentrisch zur Drehachse 11 des Flansches ausgerichteten Zentrierbereich 24 zusammen. Das Werkzeug 4 weist beispielsweise eine Stahlgrundkörper auf, auf dem umfangseitig ein gesintertes Schleifmittel aufgebracht worden ist. In dem dargestellten Ausführungsbeispiel ist umfangseitig eine in etwa v-förmig ausgebildete Schleifnut 25 vorgesehen.

## Patentansprüche

1. Flansch zur Montage eines Werkzeuges (4), insbesondere Schleifwerkzeuges, wie z. B. einer Schleifscheibe, an einer Spindel (5), wobei der Flansch im montierten Zustand mit dem einen Ende mit einer Spindel (5) zusammenwirkt und im Bereich des anderen gegenüberliegenden Endes eine orthogonal zur Drehachse (11) des Flansches ausgerichtete Aufnahmefläche (23) aufweist, an der im montierten Zustand das Werkzeug (4) anliegt, **dadurch gekennzeichnet, dass** der Flansch zur Dämpfung von Schwingungen zumindest einen Teilbereich (3) aufweist, der sich über die komplette Querschnittfläche des Flansches erstreckt und aus einem schwingungsdämpfenden Material besteht.

2. Flansch nach dem vorhergehenden Anspruch, **dadurch gekennzeichnet, dass** zumindest ein Teilbereich (3) aus einem Verbundwerkstoff besteht.

3. Flansch nach einem der vorhergehenden Ansprüche, **dadurch gekennzeichnet, dass** zumindest ein Teilbereich (3) aus einem Kunststoff oder einem Kunststoff-Verbundwerkstoff besteht.

4. Flansch nach einem der vorhergehenden Ansprüche, **dadurch gekennzeichnet, dass** zumindest ein Teilbereich (3) gleichzeitig die Aufnahmefläche (23) für das anzubringende Werkzeug (4) bildet.

5. Flansch nach einem der vorhergehenden Ansprüche, **dadurch gekennzeichnet, dass** der Flansch zwei Flanschbereiche (1, 2), zwischen denen zumindest ein Teilbereich (3) angeordnet ist, aufweist.

6. Flansch nach einem der vorhergehenden Ansprüche, **dadurch gekennzeichnet, dass** zumindest ein Teilbereich (3) und der angrenzende Flansch bzw. ein angrenzender Flanschbereich (1, 2) durch Verkleben miteinander verbunden sind.

7. Flansch nach einem der vorhergehenden Ansprüche, **dadurch gekennzeichnet, dass** jeder Teilbereich (3) gegenüber dem angrenzenden Flansch bzw. einem angrenzenden Flanschbereich (1, 2) durch wenigstens einen, vorzugsweise parallel zur Drehachse (11) des Flansches ausgerichteten, Stift (17) gesichert ist.

8. Flansch nach einem der vorhergehenden Ansprüche, **dadurch gekennzeichnet, dass** zur Zentrierung des Teilbereiches (3) gegenüber dem angrenzenden Flansch bzw. einem angrenzenden Flanschbereich (1, 2) der Teilbereich (3) einen gegenüber der Kontaktfläche (14) vorstehenden, vorzugsweise zylindrisch ausgebildeten und vorzugsweise konzentrisch zur Drehachse (11) des Flansches ausgerichteten, Zentriervorsprung (15) aufweist, der in eine korrespondierende Ausnehmung (16) des Flansches bzw. des Flanschbereiches (1, 2) eingreift.

9. Flansch nach einem der vorhergehenden Ansprüche, **dadurch gekennzeichnet, dass** zur Zentrierung des Teilbereiches (3) gegenüber dem angrenzenden Flansch bzw. einem angrenzenden Flanschbereich (1, 2) der Flansch bzw. der Flanschbereich (1, 2) einen gegenüber der Kontaktfläche (10) vorstehenden, vorzugsweise zylindrisch ausgebildeten und vorzugsweise konzentrisch zur Drehachse (11) des Flansches ausgerichteten, Zentriervorsprung (12) aufweist, der in eine korrespondierende Ausnehmung (13) des Teilbereiches (3) eingreift.

10. Flansch nach einem der vorhergehenden Ansprüche, **dadurch gekennzeichnet, dass** zur Zentrierung des Werkzeuges (4) gegenüber der Aufnahmefläche (23) des Flansches die Aufnahmefläche (23) einen gegenüber der Aufnahmefläche (23) vorstehenden, vorzugsweise zylindrisch ausgebildeten und vorzugsweise konzentrisch zur Drehachse (11) des Flansches ausgerichteten, Zentrierbereich (24) aufweist, der in eine korrespondierende werkzeugseitige Ausnehmung (22) eingreift.

11. Flansch nach einem der vorhergehenden Ansprüche, **dadurch gekennzeichnet, dass** zur axialen Sicherung zumindest eine Verschraubung, insbesondere eine als Mittelbohrung (18), in die eine Schraube (19) eindrehbar ist, ausgebildete Verschraubung, vorgesehen ist.

12. Flansch nach dem vorhergehenden Anspruch, **dadurch gekennzeichnet, dass** der Schraube (19) eine dämpfende Unterlegscheibe zugeordnet ist, durch welche die Schraube (19) durchgeführt ist.

13. Flansch nach einem der Ansprüchell oder 12, **dadurch gekennzeichnet, dass** die Schraube (19) im Kontaktbereich an der Unterseite des Schraubenkopfes aus einem dämpfenden Material besteht oder mit einem dämpfenden Material versehen ist.
